# FASCICULE DE BREVET EUROPEEN

(11) **EP 1 216 104 B1**
(45) Date de publication et mention de la délivrance du brevet: **06.05.2004**
(21) Numéro de dépôt: 00960826.6
(22) Date de dépôt: 07.09.2000
(51) Int. Cl.: B05B 11/00

(54) **POMPE DE DISTRIBUTION DE PRODUIT FLUIDE AMELIOREE, ET DISPOSITIF DE DISTRIBUTION DE PRODUIT FLUIDE COMPORTANT UNE TELLE POMPE**
VERBESSERTE FLÜSSIGKEITSABGABEPUMPE UND FLÜSSIGKEITSABGABEVORRICHTUNG MIT EINER SOLCHEN PUMPE
IMPROVED PUMP FOR DISPENSING FLUID PRODUCT,AND FLUID PRODUCT DISPENSING DEVICE COMPRISING SAME

(30) Priorité: 09.09.1999 FR 9911262
(43) Date de publication de la demande: 26.06.2002
(73) Titulaire: VALOIS S.A.S., 27110 Le Neubourg (FR)
(72) Inventeur: PETIT, Ludovic, F-27110 Vitot (FR)
(74) Mandataire: CAPRI
(86) Numéro de dépôt international: PCT/FR2000/002475
(87) Numéro de publication internationale: WO 2001/017690

(56) Documents cités:
- EP-A- 0 487 412
- EP-A- 0 602 019
- EP-A- 0 795 354
- WO-A-98/18563
- FR-A- 2 560 160
- US-A- 4 964 547
- US-A- 5 727 715

## Description

La présente invention concerne une pompe de distribution de produit fluide améliorée et un dispositif de distribution de produit fluide comportant une telle pompe. Plus particulièrement, la présente invention concerne une pompe de distribution de produit fluide incorporant des moyens de filtration et/ou de traitement de l'air d'éventation.

Dans de nombreuses applications, notamment pharmaceutiques, il est souhaitable d'éviter d'incorporer des conservateurs dans le produit fluide à distribuer. Pour ce faire, deux solutions sont possibles. La première solution consiste à utiliser un système airless, c'est à dire sans reprise d'air, avec dans ce cas un réservoir de produit qui diminue de volume à chaque distribution pour compenser la dépression créée par l'expulsion d'une quantité de produit déterminé. Ceci peut être réalisé par exemple à l'aide d'une poche souple se vidant progressivement ou d'un piston suiveur disposé dans le réservoir. La seconde solution est de traiter, respectivement de filtrer l'air entrant, après chaque distribution de produit. Pour ce faire, on utilise avantageusement des éléments de filtration disposés dans le passage d'air d'éventation de la pompe ou du dispositif de distribution. Ainsi, le document EP-0 189 549 divulgue de disposer un filtre contre la paroi latérale verticale du corps de pompe incorporant un trou d'évent. Le document EP-0 800 869 divulgue de disposer un filtre sur le bord supérieur du col du récipient. Le document WO 97/18902 divulgue de disposer un filtre à l'intérieur du corps de pompe entre le piston et ledit corps de pompe. Le document EP-0 487 412 divulgue de disposer un filtre sur un épaulement réalisé à l'intérieur du corps de pompe.

Les systèmes décrits ci-dessus présentent l'inconvénient majeur d'une mise en oeuvre compliquée. Il faut modifier au moins une pièce constitutive de la pompe ou du dispositif de distribution incorporant ladite pompe, et l'assemblage est ainsi rendu plus complexe. Ceci augmente donc le coût de fabrication et d'assemblage.

La présente invention a pour but de fournir une pompe de distribution de produit fluide et un dispositif de distribution de produit fluide comportant une telle pompe qui ne reproduisent pas les inconvénients précités.

La présente invention a pour but de fournir une telle pompe de distribution de produit fluide et un tel dispositif de distribution de produit fluide comportant une telle pompe qui permettent de filtrer et/ou de traiter l'air d'éventation de manière simple et fiable, sans avoir à modifier aucune pièce constitutive de la pompe ou du dispositif de distribution de produit fluide.

La présente invention a également pour but de fournir une telle pompe de distribution de produit fluide et un dispositif de distribution de produit fluide incorporant une telle pompe, pour lesquels la mise en oeuvre du système de filtration d'air d'éventation est simplifiée et moins coûteuse, en particulier au niveau de son industrialisation.

La présente invention a donc pour objet une pompe de distribution de produit fluide comportant un corps de pompe, un piston coulissant de manière étanche dans ledit corps de pompe entre une position de repos et une position de distribution, et une bague de fixation destinée à assembler ladite pompe sur un réservoir, le bord supérieur du corps de pompe étant fixé dans ladite bague de fixation, un joint d'étanchéité annulaire étant disposé entre ledit corps de pompe et ladite bague de fixation, ladite pompe comportant en outre un passage d'air d'éventation entre le réservoir et l'atmosphère, caractérisée en ce qu'un élément de filtration et/ou de traitement d'air d'éventation est prévu dans ledit passage d'air d'éventation, ledit élément de filtration étant disposé entre ledit bord supérieur du corps de pompe et ladite bague de fixation.

Selon une première variante de réalisation, ledit passage d'air d'éventation est ouvert dans toutes les positions de la pompe.

De préférence, ledit joint annulaire forme l'élément de filtration, ledit joint étant perméable à l'air et étanche au produit fluide distribué par ladite pompe.

Selon un autre mode de réalisation, la pompe comporte une virole montée sur le bord supérieur du corps de pompe entre ledit bord supérieur d'une part, et ledit joint annulaire d'autre part, ladite virole s'étendant à l'intérieur dudit corps de pompe pour coopérer avec ledit piston dans la position de repos, l'élément de filtration étant disposé entre le bord supérieur du corps de pompe et ladite virole.

Avantageusement, le bord supérieur du corps de pompe comporte un alésage traversant définissant une partie du passage d'air d'éventation, ledit élément de filtration étant disposé entre ledit bord supérieur du corps de pompe et ladite virole, en recouvrant complètement ledit alésage traversant.

Avantageusement, ledit élément de filtration comporte des moyens de passage pour définir une partie de passage d'air entre la virole et le joint annulaire.

Selon une seconde variante de réalisation, ledit passage d'air d'éventation est défini entre la virole et ledit corps de pompe de telle sorte que la virole ferme ledit passage d'air en position de repos de la pompe, ledit passage d'air étant ouvert lorsque ledit piston se déplace vers sa position de distribution.

Avantageusement, ladite virole comporte une bride radiale coopérant avec le bord supérieur du corps de pompe, ladite bride incorporant une ouverture et/ou des moyens de passage, tels que des rainure(s) et/ou nervure(s) pour définir une partie de passage d'air d'éventation.

Avantageusement, ledit bord supérieur du corps de pompe comporte des moyens de passage, tels que des rainure(s) et/ou nervure(s), pour définir une partie de passage d'air d'éventation.

Avantageusement, ledit élément de filtration est disposé sur la paroi d'extrémité dudit bord supérieur du corps de pompe, entre lesdits moyens de passage de ladite bride et lesdits moyens de passage dudit corps de pompe.

Selon une variante de réalisation avantageuse la pompe comporte une virole montée sur le bord supérieur du corps de pompe entre ledit bord supérieur d'une part, et ledit joint annulaire d'autre part, ladite virole s'étendant à l'intérieur dudit corps de pompe pour coopérer avec ledit piston dans la position de repos dudit piston, l'élément de filtration étant disposé entre ladite virole et ladite bague de fixation.

Avantageusement, le corps de pompe incorpore un trou d'évent formant partie du passage d'éventation défini entre la virole et le corps de pompe.

La présente invention a également pour objet un dispositif de distribution de produit fluide comportant une telle pompe de distribution telle que définie ci-dessus.

Les avantages et caractéristiques de la présente invention apparaîtront plus clairement au cours de la description détaillée suivante de plusieurs modes de réalisation de l'invention, donnés à titre d'exemples non limitatifs en référence aux dessins joints sur lesquels :
- la figure 1 est une vue schématique en section transversale d'une pompe de distribution de produit fluide selon une première variante de réalisation de la présente invention,
- la figure 2 est une vue schématique agrandie d'un détail de la figure 1,
- la figure 3 est une vue schématique similaire à la figure 1, montrant une seconde variante de réalisation de l'invention,
- la figure 4 est une vue schématique agrandie d'un détail de la figure 3,
- la figure 5 est une vue schématique en section transversale d'un dispositif de distribution comportant une pompe selon un mode de réalisation préféré de l'invention,
- la figure 6 est une vue schématique similaire aux figures 1 et 3 d'une variante de réalisation de l'invention,
- la figure 7 est une vue schématique agrandie d'un détail de la figure 6,
- la figure 8 est une vue schématique d'une autre variante de réalisation de l'invention, et
- la figure 9 est une vue schématique d'encore une autre variante de réalisation de l'invention.

En référence aux figures, la pompe de distribution de produit fluide comporte un corps de pompe 10 dans lequel coulisse de manière étanche un piston 20, avantageusement relié à une tige d'actionnement 21. Le corps de pompe 10 est généralement assemblé sur le col d'un réservoir 1 à l'aide d'une bague de fixation 5, qui peut être quelconque, notamment encliquetable, vissable, ou à sertir. L'étanchéité entre la pompe et la bague de fixation 5 est réalisée au moyen d'un joint annulaire 100, 200 et l'étanchéité entre la bague de fixation 5 et le réservoir 1 est réalisée au moyen d'un joint de col 300.

Dans le corps de pompe 10, une chambre de pompe 30 est définie entre un clapet d'entrée 40, 41 et un clapet de sortie 50, 51, de sorte que la pompe représentée sur les figures est une pompe à pré- compression. Lorsque l'utilisateur actionne une tête de distribution (non représentée), celle-ci coopère avec la tige d'actionnement 21 pour déplacer le piston 20 de manière étanche dans le corps de pompe 10. Ce déplacement entraîne la fermeture du clapet d'entrée 40 de sorte que le volume de produit est défini à l'intérieur de la chambre de pompe 30. Ensuite, le clapet de sortie 50 s'ouvre par la pression créée à l'intérieur de la chambre de pompe 30, de sorte que ladite dose de produit est expulsée à travers le canal d'expulsion 6.

Pour éviter la création d'une dépression à l'intérieur du réservoir, la pompe selon l'invention comporte un passage d'air d'éventation 80 reliant l'intérieur du réservoir à l'atmosphère. Selon une première variante de réalisation représentée sur les figures 3 à 5, ce passage d'air d'éventation 80 est ouvert dans toutes les positions de la pompe. Il s'étend avantageusement entre le bord supérieur 11 du corps de pompe 10 et la bague de fixation 5.

Dans un mode de réalisation préféré de l'invention, représenté sur les figures 5, 6, 7 et 9 le joint annulaire 100 forme un élément de filtration et/ou de traitement de l'air d'éventation. Il est dans ce cas étanche au produit fluide contenu dans le réservoir, mais perméable à l'air, en ayant une action filtrante sur l'air entrant. Ceci permet d'économiser une pièce, à savoir le filtre, ce qui simplifie la fabrication et l'assemblage et diminue les coûts.

Dans un autre mode de réalisation avantageux, représenté sur les figures 3 et 4, l'élément de filtration 100 est distinct du joint 200 et est disposé entre le bord supérieur 11 du corps de pompe 10 et une virole 60. Cette virole 60 est elle-même disposée entre le bord supérieur 11 du corps de pompe 10 et la bague de fixation 5, avec interposition du joint d'étanchéité 200. La virole 60 s'étend à l'intérieur du corps de pompe 10 pour coopérer avec le piston 20 et définir sa position de repos. Avantageusement, la virole 60 comporte une bride radiale 61 qui repose sur la paroi d'extrémité du bord supérieur 11 du corps de pompe, avec interposition de l'élément de filtration.

Avantageusement, le passage d'air 80 peut être défini par un alésage traversant 70 réalisé dans le bord supérieur 11 du corps de pompe 10. L'élément de filtration 100 est alors de préférence disposé entre ledit bord supérieur 11 du corps de pompe 10 et ladite virole 60, en recouvrant complètement ledit alésage 70. Eventuellement, ledit élément de filtration 100 peut comporter des moyens de passage pour définir une partie de passage d'air entre la virole 60 et le joint annulaire 200 réalisant l'étanchéité entre la pompe et la bague de fixation 5. En variante, c'est la virole 60 qui peut incorporer des moyens de passage pour définir une partie de passage d'air. Dans ce cas, ces moyens de passage peuvent comporter une ouverture 63 prévue dans la bride radiale 61 de la virole 60. De plus, des nervures et/ou rainures 62 peuvent être ménagées dans la bride radiale, sur son côté en contact avec le joint 200.

Selon une seconde variante de réalisation représentée sur les figures 1 et 2, le passage d'air d'éventation 80 n'est pas ouvert dans toutes les positions de la pompe. En position de repos de la pompe, représentée sur la figure 1, ladite virole définit non seulement la position de repos du piston en formant butée pour le déplacement axial dudit piston 20, mais ladite virole 60 coopère également de manière étanche avec ledit piston pour obturer ledit passage d'air d'éventation 80. Ce passage d'air d'éventation passe d'abord entre la tige d'actionnement 21 et l'extrémité supérieure de la virole 60. Il descend le long de la paroi interne de la virole 60 jusqu'à l'extrémité inférieure de celle-ci, où il est obturé par le piston 20 en position de repos. Lorsque le piston 20 se déplace vers sa position de distribution lors de l'actionnement de la pompe, le passage d'air d'éventation 80 est ouvert à cet endroit et il se prolonge entre le corps de pompe 10 et l'extérieur de la virole 60 jusqu'au niveau du bord supérieur 11 du corps de pompe 10. Ensuite, il passe entre l'extérieur du corps de pompe 10 et la bague de fixation 5 et pénètre à l'intérieur du réservoir (non représentés sur la figure 1).

Dans cette variante, l'élément de filtration et/ou de traitement de l'air d'éventation 100 est également disposé entre le bord supérieur 11 du corps de pompe 10 et ladite virole 60. Sur la figure 2, les flèches montrent schématiquement l'écoulement de l'air d'éventation à cet endroit. De préférence, cet élément de filtration 100 est perméable à l'air mais étanche au produit contenu dans le réservoir et/ou la pompe.

La bride radiale 61 de la virole 60 comporte de préférence des moyens de passage 62 tel qu'une ou plusieurs rainure(s) et/ou nervure(s) pour définir un passage d'air d'éventation. De manière similaire, le bord supérieur 11 du corps de pompe 10 peut également comporter des moyens de passage 12, tel qu'une ou plusieurs rainure(s) et/ou nervure(s), pour définir un passage d'air. Ainsi, dans l'exemple représenté sur la figure 2, l'élément de filtration 100 est interposé entre lesdits moyens de passage 12 du corps de pompe 10 et lesdits moyens de passage 62 de la virole 60.

L'élément de filtration 100, qui peut être réalisé sous la forme d'un élément annulaire radial, est très facilement réalisable et simple à assembler, sans nécessiter de modification importante d'une quelconque pièce constitutive de la pompe. Dans l'exemple particulier représenté sur les figures 1 à 4, l'anneau de filtration 100 est simplement posé sur le bord supérieur 11 du corps de pompe avant la mise en place de la virole 60. Les moyens de passage 62, 12 ou 102, respectivement dans la virole 60, le corps de pompe 10 ou l'élément de filtration 100 sont très simples et peu coûteux à réaliser, et il est clair que des moyens de passage quelconque appropriés sont envisageables sans sortir du cadre de la présente invention.

Les figures 6 à 9 montrent différentes variantes de réalisation dans lesquelles le passage d'éventation 80 s'étend d'abord entre la virole 60 et la bague de fixation 5 puis entre la virole 60 et le corps de pompe 10. Le corps de pompe 10 comporte alors un trou d'évent 85 débouchant dans le réservoir. Cette mise en oeuvre permet de réaliser le joint de col 300 complètement étanche sur le corps de pompe 10, et donc d'empêcher tout risque de contact du produit avec le passage d'éventation 80, le trou d'évent 85 étant obturé par le piston 20 en position de repos de la pompe. Eventuellement, le joint de col 300 peut comporter un clapet 310, visible sur la figure 9, pour isoler le trou d'évent 85. Dans ces variantes des figures 6 à 9, la virole 60 coopère de manière étanche avec la tige d'actionnement 21, par exemple au moyen d'une lèvre d'étanchéité 65 prévue sur la surface interne de la virole 60.

Dans le mode de réalisation des figures 6, 7 et 9, le joint 100 forme le filtre de manière similaire au mode de réalisation de la figure 5. Il est dans ces variantes disposé entre la bride radiale 61 de la virole 60 et la bague de fixation 5.

Dans l'exemple de la figure 8, le filtre 100 est disposé sur le joint 200, ces deux éléments étant prévus entre la bride radiale 61 de la virole 60 et la bague de fixation 5. En particulier, le filtre 100 est disposé entre le joint 200 et la bague de fixation.

L'élément de filtration peut être réalisé en un matériau quelconque approprié adapté à filtrer et/ou à traiter l'air d'éventation pénétrant à l'intérieur du réservoir et destiné à entrer en contact avec le produit.

Bien que représentée en relation avec des types de pompes particuliers, il est entendu, que la présente invention s'applique à tous types de pompes de distribution de produit fluide. D'autres modifications sont également envisageables sans sortir du cadre de la présente invention dont la portée est définie par les revendications annexées.

## Revendications

1. Pompe de distribution de produit fluide comportant un corps de pompe (10), un piston (20) coulissant de manière étanche dans ledit corps de pompe (10) entre une position de repos et une position de distribution, et une bague de fixation (5) destinée à assembler ladite pompe sur un réservoir (1), le bord supérieur (11) du corps de pompe (10) étant fixé dans ladite bague de fixation (5), un joint d'étanchéité annulaire (100, 200) étant disposé entre ledit corps de pompe (10) et ladite bague de fixation (5), ladite pompe comportant en outre un passage d'air d'éventation (80) entre le réservoir (1) et l'atmosphère, **caractérisée en ce qu'**un élément de filtration et/ou de traitement d'air d'éventation (100) est prévu dans ledit passage d'air d'éventation (80), ledit élément de filtration (100) étant disposé à l'extérieur du corps de pompe (10) entre ledit bord supérieur (11) du corps de pompe et ladite bague de fixation (5).

2. Pompe selon la revendication 1, dans laquelle ledit passage d'air d'éventation (80) est ouvert dans toutes les positions de la pompe (20).

3. Pompe selon la revendication 1 ou 2, dans laquelle ledit joint annulaire (100) forme l'élément de filtration, ledit joint (100) étant perméable à l'air et étanche au produit fluide distribué par ladite pompe.

4. Pompe selon la revendication 1 ou 2, dans laquelle la pompe comporte une virole (60) montée sur le bord supérieur (11) du corps de pompe (10) entre ledit bord supérieur d'une part, et ledit joint annulaire (200) d'autre part, ladite virole (60) s'étendant à l'intérieur dudit corps de pompe (10) pour coopérer avec ledit piston (20) dans la position de repos dudit piston (20), l'élément de filtration (100) étant disposé entre le bord supérieur (11) du corps de pompe (10) et ladite virole (60).

5. Pompe selon la revendication 4, dans laquelle le bord supérieur (11) du corps de pompe (10) comporte un alésage traversant (70) définissant une partie du passage d'air d'éventation (80), ledit élément de filtration (100) étant disposé entre ledit bord supérieur (11) du corps de pompe (10) et ladite virole (60), en recouvrant complètement ledit alésage traversant (70).

6. Pompe selon la revendication 5, dans laquelle ledit élément de filtration (100) comporte des moyens de passage pour définir une partie de passage d'air entre la virole (60) et le joint annulaire (200).

7. Pompe selon les revendications 1 et 4, dans laquelle ledit passage d'air d'éventation (80) est défini entre la virole (60) et ledit corps de pompe (10) de telle sorte que la virole (60) ferme ledit passage d'air (80) en position de repos de la pompe, ledit passage d'air (80) étant ouvert lorsque ledit piston (20) se déplace vers sa position de distribution.

8. Pompe selon l'une quelconque des revendications 4 à 7, dans laquelle ladite virole (60) comporte une bride radiale (61) coopérant avec le bord supérieur (11) du corps de pompe (10), ladite bride (61) incorporant une ouverture (63) et/ou des moyens de passage (62), tels que des rainure(s) et/ou nervure(s) pour définir une partie de passage d'air d'éventation.

9. Pompe selon la revendication 7 ou 8, dans laquelle ledit bord supérieur (11) du corps de pompe (10) comporte des moyens de passage (12), tels que des rainure(s) et/ou nervure(s), pour définir une partie de passage d'air d'éventation.

10. Pompe selon les revendications 7, 8 et 9, dans laquelle ledit élément de filtration (100) est disposé sur la paroi d'extrémité dudit bord supérieur (11) du corps de pompe (10), entre lesdits moyens de passage (62) de ladite bride (60) et lesdits moyens de passage (12) dudit corps de pompe (10).

11. Pompe selon l'une quelconque des revendications 1 à 3, dans lequel la pompe comporte une virole (60) montée sur le bord supérieur (11) du corps de pompe (10) entre ledit bord supérieur d'une part, et ledit joint annulaire (200) d'autre part, ladite virole (60) s'étendant à l'intérieur dudit corps de pompe (10) pour coopérer avec ledit piston (20), l'élément de filtration (100) étant disposé entre ladite virole (60) et ladite bague de fixation (5).

12. Pompe selon l'une quelconque des revendications précédentes, dans lequel le corps de pompe (10) incorpore un trou d'évent (85) formant partie du passage d'éventation (80).

13. Dispositif de distribution de produit fluide, **caractérisé en ce qu'**il comporte une pompe de distribution selon l'une quelconque des revendications 1 à 12.

## Patentansprüche

1. Abgabepumpe für ein fluidförmiges Produkt, die einen Pumpenkörper (10), einen Kolben (20), der in dichter Weise in dem Pumpenkörper (10) zwischen einer Ruhelage und einer Abgabestellung gleitet, und einen Befestigungsring (5) umfasst, der dazu dient, die Pumpe mit einem Behälter (1) zusammenzubauen, wobei der obere Rand (11) des Pumpenkörpers (10) in dem Befestigungsring befestigt ist, sowie mit einer ringförmigen Dichtung (100, 200), die zwischen dem Pumpenkörper (10) und dem Befestigungsring (5) angeordnet ist, wobei die Pumpe weiterhin einen Belüftungsdurchgang (80) zwischen dem Behälter (1) und der Atmosphäre umfasst, **dadurch gekennzeichnet, daß** ein Filter- und/oder Behandlungselement (100) für die Zutrittsluft in dem Belüftungsdurchgang (80) vorgesehen ist, wobei das Filterelement (100) außerhalb des Pumpenkörpers (10) zwischen dem oberen Rand (11) des Pumpenkörpers und dem Befestigungsring (5) angeordnet ist.

2. Pumpe nach Anspruch 1, bei der der Belüftungsdurchgang (80) in allen Stellungen der Pumpe (20) offen ist.

3. Pumpe nach Anspruch 1 oder 2, bei der die ringförmige Dichtung (100) das Filterelement bildet, wobei die Dichtung (100) für Luft durchlässig und für das durch die Pumpe abzugebende fluidförmige Produkt dicht ist.

4. Pumpe nach Anspruch 1 oder 2, bei der die Pumpe einen Ringkörper (60) umfasst, der auf dem oberen Rand (11) des Pumpenkörpers (10) zwischen dem oberen Rand einerseits und der ringförmigen Dichtung (200) andererseits montiert ist, wobei sich der Ringkörper (60) in das Innere des Pumpenkörpers (10) erstreckt, um mit dem Kolben (20) in der Ruhelage des Kolbens (20) zusammenzuwirken, wobei das Filterelement (100) zwischen dem oberen Rand (11) des Pumpenkörpers (10) und dem Ringkörper (60) angeordnet ist.

5. Pumpe nach Anspruch 4, bei der der obere Rand (11) des Pumpenkörpers (10) eine durchgehende Bohrung (70) umfasst, die einen Teil des Belüftungsdurchgangs (80) bildet, wobei das Filterelement (100) zwischen dem oberen Rand (11) des Pumpenkörpers (10) und dem Ringkörper (60) so angeordnet ist, daß es die durchgehende Bohrung (70) vollständig abdeckt.

6. Pumpe nach Anspruch 5, bei der das Filterelement (100) Durchgangseinrichtungen umfasst, um einen Luft-Durchgangsteil zwischen dem Ringkörper (60) und der ringförmigen Dichtung (200) zu definieren.

7. Pumpe nach den Ansprüchen 1 und 4, bei der der Belüftungsdurchgang (80) zwischen dem Ringkörper (60) und dem Pumpenkörper (10) derart definiert ist, daß der Ringkörper (60) den Belüftungsdurchgang (80) in der Ruhelage der Pumpe verschließt, wobei der Belüftungsdurchgang (80) offen ist, wenn sich der Kolben (20) zu seiner Abgabestellung hin verschiebt.

8. Pumpe nach einem der Ansprüche 4 bis 7, bei der der Ringkörper (60) einen radialen Flansch (61) umfasst, der mit dem oberen Rand (11) des Pumpenkörpers (10) zusammenwirkt, wobei der Flansch (61) eine Öffnung (63) und/oder Durchgangseinrichtungen (62), wie z.B. eine oder mehrere Rillen und/oder eine oder mehrere Rippen, umfasst, um einen Teil des Belüftungsdurchgangs zu bilden.

9. Pumpe nach Anspruch 7 oder 8, bei der der obere Rand (11) des Pumpenkörpers (10) Durchgangseinrichtungen (12), wie z.B. eine oder mehrere Rillen und/oder eine oder mehrere Rippen, umfasst, um einen Teil des Belüftungsdurchgangs zu bilden.

10. Pumpe nach den Ansprüchen 7, 8 und 9, bei der das Filterelement (100) auf der Endwand des oberen Randes (11) des Pumpenkörpers (10) zwischen den Durchgangseinrichtungen (62) des Flansches (60) und den Durchgangseinrichtungen (12) des Pumpenkörpers (10) angeordnet ist.

11. Pumpe nach einem der Ansprüche 1 bis 3, bei der die Pumpe einen Ringkörper (60) umfasst, der auf dem oberen Rand (11) des Pumpenkörpers (10) zwischen dem oberen Rand einerseits und der ringförmigen Dichtung (200) andererseits montiert ist, wobei sich der Ringkörper (60) in das Innere des Pumpenkörpers (10) erstreckt, um mit dem Kolben (20) zusammenzuarbeiten, wobei das Filterelement (100) zwischen dem Ringkörper (60) und dem Befestigungsring (5) angeordnet ist.

12. Pumpe nach einem der vorhergehenden Ansprüche, bei der der Pumpenkörper (10) ein Belüftungsloch (85) aufweist, das einen Teil des Belüftungsdurchganges (80) bildet.

13. Abgabevorrichtung für ein fluidförmiges Produkt, **dadurch gekennzeichnet, daß** sie eine Abgabepumpe nach einem der Ansprüche 1 bis 12 umfasst.

## Claims

1. A fluid dispenser pump including a pump body (10), a piston (20) being slidably received in leaktight manner in said pump body (10) to slide between a rest position and a dispensing position, and a fixing ring (5) serving to assemble said pump to a reservoir (1), the top edge (11) of the pump body (10) being fixed in said fixing ring (5), an annular sealing gasket (100, 200) being disposed between said pump body (10) and said fixing ring (5), said pump further being provided with a intake air passageway (80) between the reservoir (1) and the atmosphere, said pump being **characterized in that** a filtration and/or treatment element (100) for filtering and/or treating the intake air is provided in said intake air passageway (80), said filtration element (100) being disposed outside said pump body between said top edge (11) of the pump body and said fixing ring (5).

2. A pump according to claim 1, in which said intake air passageway (80) is open when the pump (20) is in all of its positions.

3. A pump according to claim 1 or 2, in which said annular gasket (100) forms the filtration element, said gasket (100) being permeable to air and impermeable to the fluid dispensed by said pump.

4. A pump according to claim 1 or 2, in which the pump further includes a ferrule (60) mounted on the top edge (11) of the pump body (10) between said top edge and said annular gasket (200), said ferrule (60) extending inside said pump body (10) to co-operate with said piston (20) when said piston (20) is in the rest position, the filtration element (100) being disposed between the top edge (11) of the pump body (10) and said ferrule (60).

5. A pump according to claim 4, in which the top edge (11) of the pump body (10) is provided with a through bore (70) defining a portion of the intake air passageway (80), said filtration element (100) being disposed between said top edge (11) of the pump body (10) and said ferrule (60), while covering over said through bore (70) completely.

6. A pump according to claim 5, in which said filtration element (100) is provided with passageway means for defining a portion of air passageway between the ferrule (60) and the annular gasket (200).

7. A pump according to claims 1 and 4, in which said intake air passageway (80) is defined between the ferrule (60) and said pup body (10) so that the ferrule (60) closes off said air passageway (80) when the pump is in the rest position, said air passageway (80) being open when said piston (20) is displaced towards its dispensing position.

8. A pump according to any one of claims 4 to 7, in which said ferrule (60) is provided with a radial flange (61) co-operating with the top edge (11) of the pump body (10), said flange (61) incorporating an opening (63) and/or passageway means (62), such as one or more grooves and/or ribs to define a portion of intake air passageway.

9. A pump according to claim 7 or 8, in which said top edge (11) of the pump body (10) is provided with passageway means (12) such as one or more grooves and/or ribs to define a portion of intake air passageway.

10. A pump according to any one of claims 7, 8, and 9, in which said filtration element (100) is disposed on the end wall of said top edge (11) of the pump body (10), between said passageway means (62) in said flange (60) and said passageway means (12) in said pump body (10).

11. A pump according to any one of claims 1 to 3, in which the pump includes a ferrule (60) mounted on the top edge (11) of the pump body (10) between said top edge and said annular gasket (200), said ferrule (60) extending inside said pump body (10) to co-operate with said piston (20), the filtration element (100) being disposed between said ferrule (60) and said fixing ring (5).

12. A pump according to any preceding claim, in which the pump body (10) incorporates a vent hole (85) forming a portion of the intake passageway (80).

13. A fluid dispenser device **characterized in that** it includes a dispenser pump according to any one of claims 1 to 12.
